# EUROPÄISCHE PATENTSCHRIFT

(11) **EP 0 111 072 B1**
(45) Veröffentlichungstag und Bekanntmachung des Hinweises auf die Patenterteilung: **07.05.1986**
(21) Anmeldenummer: 83109390.1
(22) Anmeldetag: 21.09.1983
(51) Int. Cl.: D03D 47/00, D03C 13/00

(54) **Reihenfachwebmaschine mit einem Webrotor**
Linear-shed multiphase loom with a weaving rotor
Métier à tisser multiphasé à foule linéaire avec un rotor de tissage

(30) Priorität: 10.12.1982 CH 7205/82
(43) Veröffentlichungstag der Anmeldung: 20.06.1984
(73) Patentinhaber: MASCHINENFABRIK SULZER-RÜTI AG, CH-8630 Rüti (Zürich) (CH)
(72) Erfinder: Steiner, Alois, CH-8731 Rieden / SG (CH)
(74) Vertreter: Sparing Röhl Henseler Patentanwälte

## Beschreibung

Die Erfindung betrifft eine Reihenfachwebmaschine mit einem Webrotor, an welchem in Drehrichtung des Webrotors abwechselnd durch Anschlaglamellen für die Schussfäden gebildete erste Lamellenkämme und durch Führungslamellen für die Kettfäden gebildete und Fachhalteorgane für die Hochfachstellung der Kettfäden enthaltende zweite Lamellenkämme angeordnet sind, und mit einem in Laufrichtung der Kettfäden vor dem Webrotor angeordneten Steuermittel zur seitlichen Ablenkung und wahlweisen Zuordnung jedes Kettfadens zu einem Fachhalteorgan.

Bei einer beispielsweise aus dem US Patent 4 290 458 bekannten Reihenfachwebmaschine dieser Art sind die Fachhalteorgane für die Tieffachstellung ebenfalls innerhalb der zweiten Lamellenkämme angeordnet, was dazu führt, dass dann, wenn ein Kettfaden in mehreren aufeinanderfolgenden Lamellenkämmen die Tieffachstellung einnimmt, dieser Kettfaden einen von der restlichen Kettfadenschar abweichenden Verlauf aufweist. Dies führt zu unerwünschten Spannungsdifferenzen zwischen den einzelnen Kettfäden.

Ausserdem sind bei dieser bekannten Reihenfachwebmaschine die Fachhalteorgane für die Tieffachstellung durch zwischen den Lamellen der zweite Lamellenkämme aufgereihte Organe gebildet. Wenn man bedenkt, dass beispielsweise bei einer 1/1-Bindung, wo die Kettfäden immer zwischen den Fachhalteorganen für die Hochfachstellung gespannt sind und somit automatisch in die Tieffachstellung gelangen, gar keine Fachhalteorgane für die Tieffachstellung erforderlich sind, dann sieht man, dass man für diese spezielle, aber häufig vorkommende Bindung, diese relativ teuren Fachhalteorgane weglassen könnte. In diesem Fall muss man sie aber durch passende Distanzelemente ersetzen und ausserdem muss man dann bei einem die Verwendung von Fachhalteorganen für die Tieffachstellung erfordernden Bindungswechsel die zweiten Lamellenkämme ausbauen und umbauen oder austauschen.

Durch die Erfindung soll die bekannte Reihenfachwebmaschine so verbessert werden, dass einerseits alle Kettfäden im Unterfach bei allen Bindungen in einer gemeinsamen Ebene liegen, und dass anderseits bei einer die Verwendung von Fachhalteorganen für die Tieffachstellung erfordernden Bindung kein durch diese Fachhalteorgane bedingter Ausbau der betreffenden Lamellenkämme erforderlich ist.

Diese Aufgabe wird erfindungsgemäss dadurch gelöst, dass die Fachhalteorgane für die Tieffachstellung innerhalb jedes aus einem ersten und aus einem zweiten Lamellenkamm gebildeten Kammpaares am Kreuzungspunkt der beiden die Hoch- und Tieffachstellung einnehmenden Kettfadenscharen angeordnet und durch ein parallel zu den Lamellenkämmen angeordnetes Organ gebildet ist.

Durch die Anordnung der Fachhalteorgane für die Tieffachstellung in dem genannten Kreuzungspunkt wird die erstere der beiden gestellten Aufgaben gelöst, da die Fachhalteorgane an der Stelle angeordnet sind, welche die Kettfäden durch das Gespanntsein zwischen den Fachhalteorganen für die Hochfachstellung automatisch einnehmen. Dadurch, dass die genannten Fachhalteorgane durch ein parallel zu den Lamellenkämmen verlaufendes Organ gebildet sind, können diese einerseits ohne Eingriff in die Lamellenkämme ausgebaut werden und sind aber anderseits so einfach und billig, dass sie die Kosten der Lamellenkämme praktisch nicht beeinflussen und somit auch für 1/1-Bindungen nicht ausgebaut zu werden brauchen.

Nachstehend wird die Erfindung anhand eines Ausführungsbeispiels und der Zeichnungen näher erläutert. Es zeigen :
Figur 1 einen Querschnitt durch einen Webrotor, und
Figur 2 eine schematische perspektivische Darstellung einiger Lamellen des Webrotors von Fig. 1 mitsamt ihrem Träger.

Gemäss Fig. 1 weist der Webrotor einer Reihenfachwebmaschine eine sich über die Breite der Webmaschine erstreckende Hohlwalze 1 auf, welche an ihren Stirnseiten von am Maschinenrahmen (nicht dargestellt) gelagerten Rohrstummeln 2 getragen ist. Der Webrotor rotiert im Betrieb in der in der Figur durch einen Pfeil P angegebenen Richtung. Aufbau und Funktionsweise einer Reihenfachwebmaschine mit einem Webrotor werden als bekannt vorausgesetzt und hier nicht näher erläutert ; es wird in diesem Zusammenhang auf das US Patent Nr. 4 290 458 verwiesen.

Am Mantel der Hohlwalze 1 sind parallel zu deren Längsachse verlaufende erste und zweite Lamellenkämme 3, 4 angeordnet. Die ersten Lamellenkämme 3 enthalten Anschlaglamellen 5 zum Anschlagen der eingetragenen Schussfäden, die zweiten Lamellenkämme 4 enthalten Führungslamellen 6 für die Kettfäden K. Die Führungslamellen 6 sind mit Fachhalteorganen für die Hochfachstellung der Kettfäden K versehen, welche durch von den Führungslamellen seitlich wegragende Vorsprünge 7, 7' gebildet sind. Jede Führungslamelle 6 ist entweder mit einem Vorsprung 7 oder einem Vorsprung 7' versehen, welche zu verschiedenen Seiten von den Führungslamellen 6 wegragen und in Kettrichtung gegeneinander versetzt sind. In jedem zweiten Lamellenkamm 4 ist jedes Rohr, das heisst der Zwischenraum zwischen benachbarten Führungslamellen 6, abwechselnd für die Hoch-oder Tieffachstellung der Kettfäden K vorgesehen. In jedem für die Hochfachstellung vorgesehenen Rohr ist das jeweilige Fachhalteorgan durch zwei gegeneinander ragende Vorsprünge 7, 7' gebildet. Wegen der Versetzung dieser Vorsprünge in Kettrichtung kann dabei die Rohrweite zwischen dem einfachen und doppelten Wert der seitlich wegragenden Höhe der Vorsprünge 7, 7' verstellt werden.

In der Drehrichtung P des Webrotors ist zwischen jedem zweiten und ersten Lamellenkamm 4 beziehungsweise 3 am Ort der maximalen Fachöffnung ein nach oben durch die Vorsprünge 7, 7' begrenzter Führungskanal F vorgesehen, in welchem der Schusseintrag stattfindet. Da an einer Reihenfachwebmaschine mit dem dargestellten Webrotor grundsätzlich jedes bekannte Schusseintragsverfahren, beispielsweise mit Greiferschützen, Projektil, Stangengreifer oder Luft, verwendet werden kann und der dargestellte Webrotor nicht auf ein bestimmtes Schusseintragsverfahren beschränkt oder für dieses spezifisch ist, wird hier auf dieses nicht näher eingegangen. Für ein besonders geeignetes Schusseintragssystem mit Luft wird auf die CH-Patentanmeldung Nr. 1039/82-7 der Maschinenfabrik Rüti AG verwiesen.

Die Anschlaglamellen 5 der ersten Lamellenkämme 3 einerseits und die Führungslamellen 6 der zweiten Lamellenkämme 4 anderseits fluchten jeweils miteinander und die Fluchtlinien der einzelnen Führungslamellen 6 verlaufen in der Mitte des Rohres der Anschlaglamellen 5 und umgekehrt. Die Anschlaglamellen 5 der ersten Lamellenkämme 3 sind also entlang von ersten und die Führungslamellen 6 der zweiten Lamellenkämme 4 sind entlang von zweiten Umfangskreisen auf der Hohlwalze 1 angeordnet und beide Arten von Umfangskreisen sind gegeneinander um eine halbe Teilung, das ist um eine halbe Rohrweite verschoben. Die Hohlwalze 1 ist an ihrem Mantel mit einer der Anzahl der Führungskanäle F entsprechenden Anzahl von zur Walzenachse parallelen Schwalbenschwanznuten versehen, welche jede zur Aufnahme eines Trägers für je einen ersten und einen zweiten Lamellenkamm 3, 4 vorgesehen ist.

Gemäss den Fig. 1 und 2 besteht dieser Träger aus zwei zueinander parallelen Schienen 8, 9, von denen die Schiene 9 mit einem der genannten Schwalbenschwanznut entsprechenden Schwalbenschwanz versehen ist. Die Schiene 9 ist verteilt über ihre Länge in Abständen von etwa 5 bis 10 cm mit Gewindebohrungen versehen, in welche von unten je eine versenkte Schraube 10 eingeschraubt ist, welche mit ihrem einen Ende aus der Schiene 9 ragt und gegen die Schiene 8 drückt. Durch Verdrehen der Schrauben 10 kann der Abstand zwischen den beiden Schienen 8 und 9 verstellt werden.

Jede Lamelle 5 und 6 weist zwei Befestigungsschenkel auf, welche ein die Schienen 8, 9 teilweise umgreifendes Maul 11 beziehungsweise 12 umschliessen. Das Maul 11, 12 jeder Lamelle 5 beziehungsweise 6 ist am Ende jedes Befestigungsschenkels durch je einen Vorsprung begrenzt. Diese Vorsprünge sind zum Einrasten an zwei einander diagonal gegenüberliegenden Kanten der beiden Schienen 8 und 9 vorgesehen. Die Weite des Mauls 11, 12 und der Querschnitt der Schienen 8, 9 sind so dimensioniert, dass bei gelockerten Schrauben 10, also bei geringem gegenseitigem Abstand der beiden Schienen 8 und 9, die Lamellen 5, 6 mit ihren Befestigungsschenkeln über die Schienen 8, 9 gesteckt und anschliessend durch Verstellen der Schrauben 10 fixiert werden können.

Jeder durch die Schienen 8, 9 gebildete Träger trägt zwei gegeneinander um eine halbe Teilung oder Rohrweite verschobene Lamellenkämme, einen ersten Lamellenkamm 3 mit Anschlaglamellen 5 und einen zweiten Lamellenkamm 4 mit Führungslamellen 6. Jeder Träger ist in seiner Schwalbenschwanznut fixiert.

Wie Fig. 1 entnommen werden kann, ist die Geometrie der Lamellenkämme 3, 4 auf dem Webrotor so ausgelegt, dass dann, wenn ein Kettfaden K in den Führungskanälen F abwechselnd die Hoch- oder Tieffachstellung einnimmt, also immer zwischen den Vorsprüngen 7, 7' eines bestimmten und des übernächsten zweiten Lamellenkamms 4 gespannt ist, der Kreuzungspunkt der Kettfadenscharen immer im Zwischenraum zwischen dem ersten und zweiten Lamellenkamm 3 beziehungsweise 4 jedes von einem gemeinsamen Träger getragenen Lamellenkammpaares liegt. Dies erleichtert bei grossen Kettdichten, also geringen Abständen in Schussrichtung zwischen den Lamellen, die Fachwechselbewegung der Kettfäden K.

Wenn die Kettfäden K den Webrotor auf diese Weise umschlingen und ausserdem in Schussrichtung gesehen innerhalb jedes zweiten Lamellenkamms 4 immer abwechselnd die Hoch-oder Tieffachstellung einnehmen, dann entspricht dies einer 1/1- oder Leinwandbindung. In diesem Fall nehmen die Kettfäden K infolge ihres Gespanntseins zwischen den Vorsprüngen 7, 7' der verschiedenen zweiten Lamellenkämme 4 bei jedem zweiten Führungskanal F automatisch die Tieffachstellung ein. Es wären also für diese Bindung keine speziellen Fachhalteorgane für die Tieffachstellung erforderlich.

Für andere Bindungen, das heisst für alle diejenigen Fälle, wo Kettfäden K in in Rotordrehrichtung P aufeinanderfolgenden Lamellenkammpaaren die Tieffachstellung einnehmen, sind Fachhalteorgane für die Tieffachstellung erforderlich. Diese sind darstellungsgemäss durch ein längliches, parallel zu den Lamellenkämmen verlaufendes Organ 13 in Form einer Stange oder eines Rohres gebildet. Das Organ 13 ist in jedem Lamellenkammpaar 3, 4 am Ort des Kreuzungspunkts der Kettfadenscharen gelagert. Darstellungsgemäss sind die Führungslamellen 6 je mit einer Ausnehmung 14 zur Halterung des Organs 6 versehen, welches sich vorzugsweise in einem Stück über die gesamte Länge der Lamellenkämme 3, 4 erstreckt.

Die Erfindung ist nicht auf die dargestellte Anordnung von jeweils zwei Lamellenkämmen 3, 4 auf einem gemeinsamen Träger beschränkt und es könnte selbstverständlich auch jeder Lamellenkamm 3, 4 auf irgendeine geeignete Weise für sich auf der Hohlwalze 1 angeordnet sein. Ebenso ist die Form des Organs 13 in weiten Grenzen beliebig. Wesentlich ist, dass dieses Organ am Kreuzungspunkt der Kettfadenscharen angeordnet ist. Die Lage dieses Kreuzungspunkts kann ebenfalls variieren und hängt von der gewählten Geometrie ab. Der Kreuzungspunkt könnte auch innerhalb der ersten oder zweiten Lamellenkämme 3 oder 4 liegen. In diesem Fall würden die betreffenden Anschlag- oder Führungslamellen 5 beziehungsweise 6 eine entsprechende Bohrung aufweisen, durch welche das Organ 13 gestossen wäre.

Dadurch, dass das Organ 13 sich über die gesamte Länge der Lamellenkämme 3, 4 erstreckt, erstreckt es sich automatisch auch stets über die gesamte Breite jedes für die Tieffachstellung der Kettfäden vorgesehenen Rohres, und zwar unabhängig von der Breite dieser Rohre. Dies bedeutet, dass bei Aenderungen der Kettdichte und damit der Teilung der Lamellen, keinerlei durch die Fachhalteorgane für die Tieffachstellung bedingte Aenderungen oder Umbauten erforderlich sind.

## Patentansprüche

1. Reihenfachwebmaschine mit einem Webrotor, an welchem in Drehrichtung des Webrotors abwechselnd durch Anschlaglamellen für die Schussfäden gebildete erste Lamellenkämme und durch Führungslamellen für die Kettfäden gebildete und Fachhalteorgane für die Hochfachstellung der Kettfäden enthaltende zweite Lamellenkämme angeordnet sind, und mit einem in Laufrichtung der Kettfäden vor dem Webrotor angeordneten Steuermittel zur seitlichen Ablenkung und wahlweisen Zuordnung jedes Kettfadens zu einem Fachhalteorgan, dadurch gekennzeichnet, dass die Fachhalteorgane für die Tieffachstellung innerhalb jedes aus einem ersten und aus einem zweiten Lamellenkamm (3, 4) gebildeten Kammpaares am Kreuzungspunkt der beiden die Hoch- und Tieffachstellung einnehmenden Kettfadenscharen angeordnet und durch ein parallel zu den Lamellenkämmen angeordnetes Organ (13) gebildet ist.

2. Reihenfachwebmaschine nach Anspruch 1, dadurch gekennzeichnet, dass das genannte Organ (13) aus einem Stück besteht und sich über die gesamte Länge der Lamellenkämme (3, 4) erstreckt.

3. Reihenfachwebmaschine nach Anspruch 2, dadurch gekennzeichnet, dass das genannte Organ (13) durch eine Stange gebildet ist.

4. Reihenfachwebmaschine nach Anspruch 2, dadurch gekennzeichnet, dass das genannte Organ (13) durch ein Rohr gebildet ist.

5. Reihenfachwebmaschine nach Anspruch 3 oder 4, dadurch gekennzeichnet, dass die Fachgeometrie der Lamellenkämme (3,4) so ausgelegt ist, dass der Kreuzungspunkt der Kettfadenscharen jeweils im Zwischenraum zwischen einem in Drehrichtung (P) des Webrotors aufeinanderfolgenden ersten und zweiten Lamellenkamm liegt, und dass das genannte Organ (13) in entsprechenden Führungen (14) der Lamellen (6, 5) des zweiten und/oder des ersten Lamellenkamms gehalten ist.

6. Reihenfachwebmaschine nach Anspruch 3 oder 4, dadurch gekennzeichnet, dass die Fachgeometrie der Lamellenkämme (3, 4) so ausgelegt ist, dass der Kreuzungspunkt der Kettfadenscharen jeweils innerhalb jedes ersten Lamellenkamms (3) liegt, und das genannte Organ (13) in entsprechenden Ausnehmungen der Lamellen (5) der ersten Lamellenkämme gehalten ist.

## Claims

1. A series shed weaving machine having a weaving rotor on which, as considered in the direction of its rotation, first lamella combs formed by beating-up lamellae for the warp yarns, and second lamella combs formed by guide lamellae for the warp yarns and comprising shed-holding elements for the top shed position of the warp yarns are disposed, the machine having control means disposed in the direction of warp yarn movement before the weaving rotor and operative to produce a lateral deflection and selective association of each warp yarn with a shed-holding element, characterised in that the shed-holding elements for the bottom shed position are disposed within each comb pair formed by a first lamella comb (3) and a second lamella comb (4) and disposed at the point of intersection of the two warp yarn groups taking up the top shed position and the bottom shed position and are formed by an element (13) disposed parallel to the lamella combs.

2. A machine according to claim 1, characterised in that the element (13) disposed parallel to the lamella combs is a unitary member and extends over the whole length of the lamella combs (3, 4).

3. A machine according to claim 2, characterised in that the element (13) disposed parallel to the lamella combs is a rod.

4. A machine according to claim 2, characterised in that the element (13) disposed parallel to the lamella combs is a tube.

5. A machine according to claim 3 or 4, characterised in that the shed geometry of the lamella combs (3, 4) is so designed that the point of intersection of the weft yarn groups is disposed in the gap between a first lamella comb and a second lamella comb which are consecutive as considered in the direction (P) of weaving rotor rotation, and the element (13) disposed parallel to the lamella combs is retained in corresponding guides (14) in the lamellae (6, 5) of the second lamella comb and/or of the first lamella comb.

6. A machine according to claim 3 or 4, characterised in that the shed geometry of the lamella combs (3, 4) is so designed that the point of intersection of the warp yarn tubes is disposed in each first lamella comb (3), and the element (13) disposed parallel to the lamella combs is retained in corresponding recesses in the lamellae (5) of the first lamella combs.

## Revendications

1. Métier à tisser à foule en série, comprenant un rotor de tissage sur lequel on dispose alternativement dans le sens de rotation du rotor de tissage, des premiers peignes à lamelles formés par des lamelles de butée destinées aux fils de trame et des seconds peignes à lamelles formés par des lamelles de guidage destinées aux fils de chaîne et comprenant des organes de maintien de la foule pour la position haute de foule des fils de chaîne, ainsi qu'un moyen de commande disposé dans le sens de mouvement des fils de chaîne devant le rotor de tissage pour faire dévier latéralement et associer sélectivement chaque fil de chaîne à un organe de maintien de la foule, métier caractérisé en ce que les organes de maintien de la foule destinés à la position basse de foule sont disposés à l'intérieur de chaque paire de peignes formée d'un premier et d'un second peigne à lamelles (3, 4) au point de croisement des deux groupes de fils de chaîne prenant la position de foule haute et basse, et formés par un organe (13) disposé parallèlement aux peignes à lamelles.

2. Métier à tisser à foule en série selon la revendication 1, caractérisé en ce que l'organe mentionné (13) est constitué d'une seule pièce et s'étend sur toute la longueur des peignes à lamelles (3, 4).

3. Métier à tisser à foule en série selon la revendication 2, caractérisé en ce que l'organe mentionné (13) est formé par une tige.

4. Métier à tisser à foule en série selon la revendication 2, caractérisé en ce que l'organe mentionné (13) est formé par un tube.

5. Métier à tisser à foule en série selon la revendication 3 ou la revendication 4, caractérisé en ce que la géométrie de foule des peignes à lamelles (3, 4) est réalisée de telle manière que le point de croisement des groupes de fils de chaîne se trouve respectivement dans l'espace intermédiaire entre un premier et un deuxième peigne à lamelles qui se suivent dans le sens de rotation (P) du rotor de tissage, et en ce que l'organe mentionné (13) est maintenu dans des guides correspondants (14) des lamelles (6, 5) du deuxième et/ou du premier peigne à lamelles.

6. Métier à tisser à foule en série selon la revendication 3 ou la revendication 4, caractérisé en ce que la géométrie de foule des peignes à lamelles (3,4) est réalisée de manière que le point de croisement des groupes de fils de chaîne se trouve respectivement à l'intérieur de chaque premier peigne à lamelles (3) et l'organe mentionné (13) est maintenu dans des échancrures correspondantes des lamelles (5) des premiers peignes à lamelles.
